# EUROPÄISCHE PATENTSCHRIFT

(11) **EP 1 787 058 B1**
(45) Veröffentlichungstag und Bekanntmachung des Hinweises auf die Patenterteilung: **30.04.2008**
(21) Anmeldenummer: 04786696.7
(22) Anmeldetag: 01.09.2004
(51) Int. Cl.: F21S 8/00, G08G 1/095

(54) **EINRICHTUNG FÜR EINEN SIGNALGEBER EINER LICHTSIGNALANLAGE**
DEVICE FOR A SIGNAL GENERATOR OF AN ILLUMINATING SIGNAL SYSTEM
DISPOSITIF POUR UN GENERATEUR DE SIGNAUX D'UNE INSTALLATION DE SIGNALISATION LUMINEUSE

(43) Veröffentlichungstag der Anmeldung: 23.05.2007
(73) Patentinhaber: Reich, Dorothea, 99706 Sondershausen (DE)
(72) Erfinder: Reich, Dorothea, 99706 Sondershausen (DE)
(74) Vertreter: Seckel, Uwe
(86) Internationale Anmeldenummer: PCT/DE2004/001926
(87) Internationale Veröffentlichungsnummer: WO 2006/024245

(56) Entgegenhaltungen:
- DE-U1- 20 212 792
- US-A1- 2002 186 143
- ANONYMOUS: "Ampelzusatzleuchten" INTERNET ARTICLE, [Online] XP002325906 04-11-03 Gefunden im Internet: URL:http://www.mdr.de/einfach-genial/erfin dungen/1027319.html> [gefunden am 2003-11-04]

## Beschreibung

Die Erfindung betrifft eine Einrichtung für einen Signalgeber einer Lichtsignalanlage mit getriggerten intensiven Leuchtmitteln, die bei Sonnenlichteinfall und damit auftretendem Phantomlicht im geschalteten Signalgeber autark zuschaltbar sind und eine pulsierende Leuchtdichteänderung gegenüber der aktivierten Signallampe des Signalgebers abstrahlen, die das auftretende Phantomlicht in der Weise überdeckt, daß die Leuchtdichteänderung für das menschlische Auge wahrnehmbar ist.

Lichtsignalanlagen, wie beispielsweise Verkehrsampeln, sind bekanntlich in Kreuzungsbereichen, im Verkehrsbereich von Baustellen, an Bahnübergängen u.dgl. unverzichtbare Verkehrsleiteinrichtungen, um einen sicheren und reibungslosen Verkehr zwischen den Verkehrsteilnehmern zu gewährleisten. Durch den großen Stellenwert, die diese Lichtsignalanlagen für die Verkehrssicherheit haben, werden zum einen hohe sicherheitstechnische Anforderungen und zum anderen auch hohe optische Anforderugen, wie die Lichtstärke, Lichtstärkenverteilung, maximales Phantomlicht und die Kontrastblenden der Signallichter gestellt, damit für den Verkehrsteilnehmer eindeutig und unverwechselbar der jeweils geschaltete Schaltzustand der Lichtsignalanlage erkennbar ist.

Trotz der hohen optischen Anforderungen, die an derartige Lichtsignalanlagen gestellt werden, kann insbesondere an den Lichtsignalanlagen, deren Signalgeber nach den Himmelsrichtungen Ost über Süd bis West ausgerichtet sind, ein Phantomlicht an den Signalgebern auftreten, das durch das einfallende Sonnenlicht in den Signalgeber und die reflektierende Wirkung der Signalgeberreflektoren auf die Signalfarben hervorgerufen wird. Dieses Phantomlicht kann bei einem entsprechenden Einfallswinkel der Sonnenstrahlung in den Signalgeber, insbesondere bei dem grünen und roten Signalgeber so groß sein, daß der Verkehrsteilnehmer beim Annähern an die Lichtsignalanlage aber auch beim Stehen vor den Lichtsignalanlagen nur schwer oder auch garnicht erkennen kann, welche Schaltstellung durch die Lichtsignalanlage gegenwärtig angezeigt wird. Die Folge ist ein ungewolltes Überfahren oder -queren des Verkehrsbereichs bei rotem Signallicht, was zu Unfällen mit größerem Sach- und/oder Personenschaden führen kann oder das bei einer geschalteten Grünphase die Verunsicherung der Verkehrsteilnehmer so groß ist, daß es zu einem verzögerten oder gar stockenden Verkehrsfluß kommen kann, in dessen Folge Auffahrunfälle nicht immer ausgeschlossen werden können.

Um diesem Problem entgegenzuwirken, schlägt die DE 29 00 229 eine Verkehrsampel vor, bei der die durchsichtige Vorderseite der von innen beleuchteten Ampelanlage unter einem Winkel zur Senkrechten angebracht ist. Eine derartige Winkelstellung der durchsichtigen Vorderseite beeinträchtigt zum einen den Blickwinkel und damit auch das Wahrnehmungsvermögen der Verkehrsteilnemer, insbesondere für die höhersitzenden LKW-Fahrer und zum anderen wird die empfundene Lichtintensität der Ampel selbst erheblich beeinträchtigt.

In der DE 88 08 259.8 wird vorgeschlagen, die Erkennung der aktivierten Ampel bei Sonnenlichteinfall dadurch zu verbessern, daß die Außenseite der farbigen Vorderseite hauchdünn mattschwarz beschichtet wird. Auch diese Lösung beeinträchtigt zum einen die Lichtintensität der Ampel und erfüllt damit nicht die verkehrstechnisch vorgegebenen optischen Anforderungen an eine Lichtsignalanlage und zum anderen ist diese Lösung sowie auch die vorgeschlagene Lösung nach der DE 29 00 229, wenn überhaupt, nur mit größerem technischen Aufwand an bereits im Einsatz befindliche Ampeln nachrüstbar. Darüber hinaus kann auch mit diesen Lösungen bei einer intensiven Sonneneinstrahlung und damit einem stark auftretenden Phantomlicht die Erkennbarkeit der gegenwärtig geschalteten Verkehrsphase nur unerheblich verbessert werden.

Um die Erkennung der Schaltstellung einer Lichtsignalanlage bei Sonnenlichteinfall in den Signalkörper zu verbessern, werden auch wabenförmige Metallraster vorgeschlagen, die zwischen der Lichtquelle und der farbigen Abdeckung angebracht sind. Auf diese Weise soll eine vielfach annähernd diffuse reflektierende Wirkung vor der Lichtquelle erreicht werden, um die Leuchtdichte der Lichtquelle im Zentralbereich des Rasters zu konzentrieren und das auftretende Phantomlicht zu minimieren, um auf diese Weise dem Phantomlichteffekt entgegenzuwirken und die Abstrahlung der Lichtquelle über die farbliche Abdeckung der Signallampe wirksamer werden zu lassen.

Damit wurde zwar eine verbesserte Abstrahlung des farblichen Signallichts erreicht, das eigentlich anstehende Problem, dem auftretenden Phantomlicht bei Sonneneinstrahlung wirkungsvoll entgegenzuwirken, konnte aber nicht gelöst werden.

Es sind aber auch Signalanlagen bekannt, bei denen anstelle der herkömmlichen und zentralen in einem Reflektor liegenden Leuchtmittel LED-Scheiben ohne Reflektor eingesetzt wurden. Diese LED-Scheiben setzen sich aus mehreren Segmenten zusammen, die mit dicht aneinandergefügten und in Reihe geschalteten farblichen LED's versehen sind und deren Farbe auch der zugeordneten Signalfarbe angepaßt sein kann.

Durch den Wegfall des Reflektors kann zwar einerseits dem Auftreten von Phantomlicht bei einfallendem Sonnenlicht entgegengewirkt werden, andererseits sind die LED-Scheiben beim Ausfall einzelner LED's großflächig beeinträchtigt, da infolge der in Reihe geschalteten LED's bereits ein ausgefallenes LED zu einem segmentweisen Ausfall der LED-Scheibe führt. Die hohe Lichtstärke der LED's kann aber auch bei diffusen Lichtverhältnissen für das Auge als unangenehme Blendwirkung empfunden werden. Um dieser unerwünschten Blendwirkung entgegenzuwirken, werden die LED's neuerdings mit einer schwarzen Rasterfolie überdeckt, um auf diese Weise eine gleichmäßige Lichtabstrahlung und eine Senkung der Leuchtdichte am abstrahlenden Objekt zu erreichen.
Infolge der Vielzahl der notwendigen LED's für eine LED-Scheibe und der zusätzlichen Maßnahmen zur Senkung der Leuchtdichte zum Erreichen einer gleichmäßigen Lichtabstrahlung sind derartige Signalanlagen sehr kostenaufwendig. Darüber hinaus sind derartige LED-Scheiben an bereits installierte Lichtsignalanlagen mit einem Reflektor nicht nachrüstbar.

Aus der DE 202 12 792.3 ist eine Zusatzeinrichtung zur unterstützenden Erkennung der aktivierten Farbe von Verkehrsampeln bei Sonnenlicht bekannt geworden, die aus mindestens einem taktweise geschalteten Leuchtmittel, hoher Leuchtdichte, wie ein LED, besteht, das im randnahen Bereich eines Signalkörpers angeordnet ist und das autark elektrisch versorgt wird, wenn ein elektronischer Schalter durch einen im Signalkörper angeordneten und der Signalfarbe zugeordneten Sensor geschlossen ist. Diese Zusatzeinrichtung, die autark und ohne direkten Eingriff in die technischen Sicherheitsanforderungen einer Lichtsignalanlage in einen Signalgeber vorgesehen werden kann und auch nachrüstbar ist, bedient sich dem Effekt, daß das Auge aufgrund seines physiologischen Aufbaus bereits bei geringen Leuchtdichteunterschieden eine ständig wechselnde Leuchtdichte, die gleichzeitig mit einer linearen Leuchtdichte abgestrahlt wird, schneller wahrnimmt als das linear abgestrahlte Licht. Obwohl Versuche gezeigt haben, daß mit einer derartig ausgebildeten Zusatzeinrichtung der Phantomlichteffekt bei einfallender Sonneneinstrahlung auf dem geschalteten Signalgeber gut für den Verkehrsteilnehmer erkennbar überdeckt werden kann, hat sich aber auch gezeigt, daß der vorgeschriebene Leuchtfelddurchmesser durch die vorgesehenen LED's beeinträchtigt wird und ein teilweise taktweise blinkender Abschnitt im Signalgeber nicht in jedem Fall als Hinweis wahrgenommen wird, daß der Signalgeber der gegenwärtig geschaltete Signalgeber ist. Darüber hinaus besteht bei einem geringeren Phantomlichteffekt, ebenso wie bei LED-Scheiben, durch die LED's, ein unerwünschter Blendeffekt für den Verkehrsteilnehmer.

Aufgabe der vorliegenden Erfindung ist es daher, die aus der DE 202 12 792.3 bekannt gewordene autarke Zusatzeinrichtung für einen Signalgeber dahingehend zu verbessern, daß der Leuchtfelddurchmesser eines Signalgebers infolge der zusätzlichen intensiven Leuchtmittel unbeeinträchtigt bleibt, die Lichtstärkeverteilung der taktweise geschalteten intensiven Leuchtmittel im Signalgeber verbessert wird, um eindeutig die gegenwärtig geschaltete Verkehrsphase hervorzuheben und daß eine Blendwirkung durch die intensiven Leuchtmittel bei einem geringer auftretenden Phantomlicht ausgeschlossen ist.

Diese Aufgabe wird bei einer Zusatzeinrichtung der eingangs genannten Art dadurch gelöst, daß die intensiven Leuchtmittel, beispielsweise LED's, eines Signalgebers umlaufend und beabstandet auf einem transparenten Ring angeordnet sind, wobei der Abstand zwischen benachbarten intensiven Leuchtmitteln auf dem transparenten Ring in Abhängigkeit des Abstrahlwinkels in der Weise festgelegt ist, daß die Lichtkegel von jeweils benachbarten intensiven Leuchtmitteln überstrahlt sind, der transparente Ring mit den intensiven Leuchtmitteln innerhalb eines Signalgebers und hinter der Abdeckung im Bereich des größten Leuchtfelddurchmessers festgelegt ist, die Leuchtstärke der intensiven Leuchtmittel in Abhängigkeit der Intensität der Sonneneinstrahlung dimmbar ist und die intensiven Leuchtmittel der Signalgeber im Verbund einer Lichtsignalanlage in Abhängigkeit des geschalteten Signalgebers getrennt über eine gemeinsame Steuerschaltung ansteuerbar sind.

Durch den transparenten Ring, auf dem die intensiven Leuchtmittel befestigt sind, ist gewährleistet, daß bei Normalbetrieb der Lichtsignalanlage, d.h., wenn kein Phantomlicht auftritt und die intensiven Leuchtmittel nicht aktiviert sind, der Leuchtfelddurchmesser des Signalgebers uneingeschränkt entsprechend den optischen Anforderungen, die an einen Signalgeber gestellt werden, ausgeleuchtet ist. Folglich kann eine Beeinträchtigung der Lichtsignalanlage durch die Einrichtung ausgeschlossen werden.
Vielmehr, mit der vorgeschlagenen Einrichtung, die im Bereich des größten Leuchtfelddurchmessers eines Signalgebers befestigt ist, wird der Signalgeber von der pulsierenden Leuchtdichteänderung in einem Bereich umschlossen, der von der eigentlichen Lichtquelle des Signalgebers aber auch teilweise vom auftretenden Phantomlicht geringer beaufschlagt ist. Dadurch ergibt sich der besondere Vorteil, daß im Unterschied zur abschnittsweise pulsierenden Leuchtdichteänderung, die unter Umständen auch nur als eine fehlerhafte Stelle im Signalgeber aufgefaßt werden kann, am äußeren Leuchtfelddurchmesser des gegenwärtig aktivierten Signalgebers eine optisch eindeutig wahrnehmbare kreisförmig pulsierende Leuchtdichteänderung abgestrahlt wird, die einen auftretenden Phantomlichteffekt überdeckt oder zumindestens ausgleicht.
Damit kann der Verkehrsteilnehmer auch bei einem auftretenden Phantomlichteffekt zweifelsfrei die gegenwärtige Schaltstellung der Lichtsignalanlage frühzeitig wahrnehmen und sein Verkehrsverhalten entsprechend anpassen.

Durch die Dimmung der intensiven Leuchtmittel in Abhängigkeit der einfallenden Strahlungsintensität in den Signalgeber wird die Lichtstärke der intensiven Leuchtmittel kontinuierlich dem auftretenden Phantomlichteffekt angepaßt und damit die Lichtabstrahlung des Signalgebers vergleichmäßigt überstrahlt. Folglich kann ein Blendeffekt infolge der aktivierten intensiven Leuchtmittel ausgeschlossen werden und der Lichtfelddurchmesser ist optisch gesehen gleichmäßiger beaufschlagt.

Erfindungsgemäß ist die gemeinsame Steuerschaltung elektrisch autark versorgt und ist für jeden Signalgeber mit einem getrennten Steuerkanal ausgebildet, der von einem Sensor aktiviert wird, der dem entsprechenden Signalgeber zugeordnet ist.

Das bietet den Vorteil, daß die Einrichtung mit einem sehr geringen Kostenaufwand schaltungstechnisch ausgelegt werden kann und immer nur die intensiven Leuchtmittel im Signalgeber autark elektrisch versorgt sind, die dem Signalgeber der jeweils geschalteten Verkehrsphase zugeordnet sind. Eine Fehlschaltung im Verbund der Lichtsignalanlage ist dadurch praktisch ausgeschlossen. Durch die von der Lichtsignalanlagensteuerung unabhängige und autark versorgte Steuerschaltung der intensiven Leuchtmittel ist die verkehrstechnische Funktion der eigentlichen Lichtsignalanlage auch dann gesichert, wenn die elektrische Versorgung der Steuerschaltung für die intensiven Leuchtmittel ausfällt. Folglich kann die erfindungsgemäße Einrichtung ohne Eingriff in die eigentliche Funktion einer Lichtsignalanlage und ohne größeren technischen Aufwand vorgesehen und auch wirtschaftlich an bereits installierte Lichtsignalanlagen mit einem Reflektor nachgerüstet werden.

Besonders bevorzugt ist, wenn die Steuerschaltung autark durch ein Solarpaneel versorgt ist, daß auf der Lichtsignalanlage in der Weise angeordnet ist, daß die aktive Fläche des Solarpaneels zur Abstrahlungsrichtung der Signalgeber ausgerichtet ist.
Damit kann zum einen eine problemlose und wirtschaftliche elektrische Versorgung der Einrichtungen erfolgen und zum anderen kann mit einer entsprechenden Winkelstellung der aktiven Fläche des Solarpaneels gewährleistet werden, daß die Sonneneinstrahlung nur dann im ausreichenden Maße für die Steuerschaltung der intensiven Leuchtmittel energetisch umgesetzt wird, wenn auch ein Phantomlichteffekt infolge der Sonneneinstrahlung im Signalgeber auftritt.

Um die Blendwirkung der intensiven Leuchtmittel bei einem geringer auftretenden Phantomlicht zu vermeiden, sind die intensiven Leuchtmittel in Abhängigkeit der im Solarpaneel energetisch umgesetzten Sonneneinstrahlung gedimmt.
In diesem Fall wird die vom Solarpaneel energetisch umgesetzte Sonneneinstrahlung direkt und ohne Zwischenspeicher der Steuerschaltung zugeführt, so daß die intensiven Leuchtmittel immer nur mit dem fließenden Strom versorgt werden, der gegenwärtig infolge der Strahlungsintensität im Solarpaneel energetisch erzeugt wird. Damit kann die Lichtintensität der intensiven Leuchtmittel auf eine einfache Weise in Abhängigkeit der wirksamen Strahlungsintensität der Sonne auf die Lichtsignalanlage gedimmt und damit an die Abstrahlungsintensität des auftretenden Phantomlichts am Signalgeber angeglichen werden. Folglich ist die Lichtintensität der intensiven Leuchtmittel ständig der Strahlungsintensität der Sonne und damit dem auftretenden Phantomlicht am Signalgeber angeglichen, so daß eine unerwünschte Blendwirkung durch die aktivierten intensiven Leuchtmittel bei einem geringer auftretenden Phantomlicht weitestgehend unterbunden wird.

Nach einer weiteren möglichen Ausführungsform der erfindungsgemäßen Einrichtung ist die Steuerschaltung der intensiven Leuchtmittel autark und unabhängig von der Stromversorgung der Lichtsignalanlagenschaltung versorgt.
In diesem speziellen Fall der autarken elektrischen Versorgung der intensiven Leuchtmittel sind die intensiven Leuchtmittel vorteilhafterweise mittels einer Dimmerschaltung gedimmt, die eine erfaßte Sonneneinstrahlung von einem Strahlungssensor analog verarbeitet, der an der Lichtsignalanlage in Abstrahlungsrichtung der Signalgeber angeordnet ist. Damit ist die Voraussetzung geschaffen, daß die erfindungsgemäße Einrichtung mit allen ihren vorgenannten Vorteilen u.a. auch über den Klemmbock der Stromversorgung der Licht-signalanlage autark mit einem von der Signalanlagenschaltung unabhängig geklemmten Stromkreis versorgt werden kann.

Diese Ausführungsvariante der Einrichtung erfordert folglich für die autarke Funktionsweise der Einrichtung kein Solarpaneel und ist daher insbesondere sehr wirtschaftlich für die Nachrüstung von Lichtsignalanlagen geeignet, die bereits installiert sind oder für mobile Lichtsignalanlagen, bei denen die Gefahr besteht, daß das Solarpannel durch den mehrfachen Transport oder durch eine mutwillige Zerstörung, wie beispielsweise nicht auszuschließendem Randalismus, unbrauchbar oder zerstört wird.

Weitere Einzelheiten der Erfindung ergeben sich aus der nachfolgenden ausführlichen Beschreibung und den beigefügten Zeichnungen in denen eine bevorzugte Ausführungsform der Erfindung an einer Lichtsignalanlage gezeigt ist, die als Verkehrsampel genutzt wird.

In den Zeichnungen zeigen :
- Fig. 1:: eine Lichtsignalanlage 1 als Verkehrsampel in der Seitenansicht,
- Fig. 2:: eine Vorderansicht von Fig. 1 mit einem geöffneten Signalgeber,
- Fig. 3:: einen Schnitt durch eine Lichtsignalanlage gemäß Fig. 1,
- Fig. 4:: ein Blockschaltbild der erfindungsgemäßen Einrichtung,
- Fig. 5:: die Anordnung der intensiven Leuchtmittel auf einem transparenten Ring,
- Fig. 6:: eine Seitenansicht von Fig. 5 mit teilweise gezeigten Abstrahlungswinkeln der intensiven Leuchtmittel.

Die ausführliche Beschreibung der erfinderischen Einrichtung erfolgt beispielsweise an einer in den Fig. 1 bis 4 gezeigten Lichtsignalanlage 1, bei der bevorzugt als intensive Leuchtmittel 6, 6a bis 6x LED's eingesetzt sind, die der einfachheitshalber mit den gleichen Bezugsziffern beziffert werden.

Die in der Fig. 1 beispielweise dargestellte Lichtsignalanlage 1 ist eine verkehrstechnisch und sicherheitstechnisch zugelassene Verkehrsampel, die, wie allgemein bekannt, aus einem Gehäuse 15 mit dem Signalgeber 2 für das rote Signallicht, dem Signalgeber 3 für das gelbe Signallicht und dem Signalgeber 4 für das grüne Signallicht besteht, das mit einer Stütze 20 festverbunden ist. Die Signalgeber 2, 3, 4 sind bei der gezeigten Ausführungsform mit jeweils einer Sonnenblende 25; 25'; 25" versehen, welche die durchscheinende Abdeckung 12, 12', 12'', die farblich dem entsprechenden Signallicht angepaßt ist, überdecken.
Auf dem Gehäuse ist ein Solarpaneel 5 vorgesehen, dessen aktive Seite 26 in einem Winkel von > 180° zur Oberseite des Gehäuses 15 in Abstrahlungsrichtung der Lichtsignalanlage 1 ausgerichtet ist.

Wie in Fig. 2 am geöffneten Signalgeber 2 gezeigt ist, besteht jeder getrennt durch die Lichtsignalanlagensteuerung angesteuerte Signalgeber 2, 3, 4 aus einem Reflektor 18; 18'; 18'', der Signallampe 10; 10'; 10'' und einer entsprechenden farblichen Abdeckung 12; 12'; 12", die in einem offenbaren Deckel 27, der, wie gezeigt, getrennt einen Signalgeber 2, 3, 4 verschließt aber auch die Signalanlage 1 insgesamt verschließen kann, angeordnet ist, die bei geschlossenem Deckel 27 den Reflektor 18; 18'; 18" überdeckt. Angrenzend an den größten Leuchtfelddurchmesser 11 und hinter der farblichen Abdeckung 12; 12'; 12" eines jeden Signalgebers 2; 3; 4 ist der transparente Ring 7 auf der Innenseite des Deckels 27 durch lösbare oder unlösbare Befestigungsmittel 28 festgelegt. Im transparenten Ring 7 sind die beabstandeten und umlaufenden LED's 6 bis 6x befestigt, die bevorzugt miteinander parallel verschaltet sind.

Vor der Signallampe 10; 10';10" und den LED's 6 - 6x können, wie allgemein gebräuchlich, nicht weiter gezeigte Einbauten, wie wabenförmige Metallraster vorgesehen werden, die eine vielfache reflektierende Wirkung hervorrufen, um somit die Leuchtdichte der Signallampe 10; 10'; 10" im Zentralbereich des Metallrasters deutlicher zur Wirkung kommen zu lassen und dem Phantomlicht zusätzlich entgegenzuwirken.

Die LED's sind auf dem transparenten Ring 7 umlaufend in einem Abstand 8 festgelegt, der durch den Abstrahlungswinkel der eingesetzten LED's in der Weise bestimmt wird, daß sich immer die Lichtkegel 9, 9' von benachbarten LED's 6, 6a überdecken, somit wird optisch bei pulsierenden LED's ein deutlich erkennbarer umlaufender pulsierender Kreis um die Abdeckung 12, 12' 12'' erzeugt und gleichzeitig die Lichtabstrahlung zur Überdeckung eines auftretenden Phantomlichts zur Mitte des Signalgebers 2; 3; 4 verbessert.

Die LED's 6 - 6x eines jeden transparenten Rings 7, der in den Signalgebern 2, 3, 4 vorgesehen ist, werden über eine gemeinsame und von der Lichtsignalanlagensteuerung unabhängige Steuerschaltung 13 elektrisch versorgt, wie aus den Fig. 3 und 4 ersichtlich ist.
Die nicht näher gezeigte Steuerschaltung 13, in der die Triggerschaltung und/oder Dimmerschaltung integriert ist, ist als Platine ausgebildet und verfügt mindestens für jeden Signalgeber 2, 3, 4, über einen getrennten Steuerkanal, der jeweils von einem Sensor 19; 19'; 19" ansteuerbar ist, der dem entsprechenden Signalgeber 2, 3, 4 zugeordnet ist. Die Sensoren 19, 19', 19" sind bevorzugt Photosensoren und liegen beabstandet zu der Signallampe 10; 10'; 10" im Signalgeber 2; 3; 4 und werden infolge der Lichtwellen 23; 23' 23'' einer geschalteten Signallampe 10; 10'; 10'' aktiviert und schließen einen zugeordneten Schalter 24; 24'; 24'' in der elektrischen Versorgungsleitung zwischen der Steuerschaltung 13 und den LED's 6 - 6x, die dem aktivierten Signalgeber 2; 3; 4 zugeordnet sind.

Die elektrische Versorgung der Steuerschaltung 13 kann entsprechend der gewählten Ausführungsart mit der Stromversorgung 21 über das Solarpaneel 5 oder unabhängig von der Stromversorgung 22 der durch die Trafos 16, 16' 16" angedeuteten Lichtsignalanlagensteuerung für die Signallampen 10; 10' 10" erfolgen.

Bei der elektrischen Versorgung der Steuerschaltung 13 über das Solarpaneel 5 wird der Strom, der durch die energetisch umgesetzte Sonneneinstrahlung erzeugt wird, direkt, d.h. ohne Speicher, der Steuerschaltung 13 zugeführt. Damit werden die LED's 6 - 6x des aktivierten Signalgebers 2; 3; 4 bei geschlossenem Schalter 24; 24'; 24" ausschließlich in Abhängigkeit der gegenwärtig einwirkenden Strahlungsintensität auf die aktive Fläche 26 des Solarpaneels 5 elektrisch versorgt, so daß die Leuchtdichte und damit die Leuchtdichteänderung der LED's 6 - 6x kontinuierlich und abhängig von der Sonneneinstrahlung auf den Signalgeber 2; 3; 4; und damit des mehr oder weniger stark auftretenden Phantomlichts gedimmt sind. Folglich wird auf eine sehr einfache Weise eine mögliche Blendwirkung durch die aktivierten LED's ausgeschlossen.

Bei der elektrischen Versorgung der Steuerschaltung 13 über die Stromversorgung 22 für die eigentliche Lichtsignalanlagensteuerung, wird die Steuerschaltung von einer unabhängigen und getrennt am Klemmbock 14 der Stromversorgung angeklemmten Versorgungsleitung, wie aus den Fig. 3 und 4 ersichtlich, versorgt. In diesem Fall ist in der nicht näher gezeigten Steuerschaltung 13 eine Dimmerschaltung vorgesehen. Diese Dimmerschaltung steht mit einem Strahlungssensor 17 in Verbindung, der in der Abstrahlungsrichtung am Gehäuse 15 der Lichtsignalanlage 1 angeordnet ist. Dieser Strahlungssensor 17 erfaßt die auf die Lichtsignalanlage 1 einwirkende Sonneneinstrahlung und überträgt die ermittelten Intensivitätswerte der Sonneneinstrahlung auf die integrierte Dimmerschaltung in der Steuerschaltung 13, wo er analog zur Dimmung der LED's 6 - 6x in dem gegenwärtig aktivierten Signalgeber 2, 3, 4 und damit geschlossenem Schalter 24; 24'; 24'' verarbeitet wird. Folglich ist auch hierbei die Leuchtdichte und damit die pulsierende Leuchtdichteänderung der LED's 6 - 6x immer an die gegenwärtig einwirkende Sonneneinstrahlung auf den Signalgeber 2; 3; 4 und damit dem mehr oder weniger stark auftretendem Phantomlicht angeglichen, so daß auch hierbei eine mögliche Blendwirkung durch die LED's ausgeschlossen werden kann.

Eine derartig ausgebildete Einrichtung greift folglich in die eigentliche Lichtsignalanlagensteuerung nicht ein und kann wirtschaftlich ohne Veränderung der Lichtsignalanlage 1 zusätzlich vorgesehen aber auch bei bereits installierten Lichtsignalanlagen 1 nachgerüstet werden.

Bezugszeichen
- 1: Lichtsignalanlage
- 2: Signalgeber
- 3: Signalgeber
- 4: Signalgeber
- 5: Solarpaneel
- 6: intensives Leuchtmittel/LED
- 6a: intensives Leuchtmittel/LED
- 6x: intensives Leuchtmittel/LED
- 7: transparenter Ring
- 8: Abstand
- 9: Lichtkegel
- 9': Lichtkegel
- 10: Signallampe
- 10': Signallampe
- 10": Signallampe
- 11: Lichtfelddurchmesser
- 12: Abdeckung
- 12': Abdeckung
- 12": Abdeckung
- 13: Steuerschaltung
- 14: Klemmbock
- 15: Gehäuse
- 16: Trafo
- 16': Trafo
- 16": Trafo
- 17: Strahlungssensor (Dimmung)
- 18: Reflektor
- 18': Reflektor
- 18": Reflektor
- 19: Sensor
- 19': Sensor
- 19": Sensor
- 20: Stütze
- 21: Stromversorgung (solar)
- 22: Stromversorgung
- 23: Lichtwellen
- 23': Lichtwellen
- 23": Lichtwellen
- 24: Schalter
- 24': Schalter
- 24": Schalter
- 25: Sonnenblende
- 25': Sonnenblende
- 25": Sonnenblende
- 26: aktive Fläche
- 27: Deckel
- 28: Befestigungseinrichtung

## Patentansprüche

1. Einrichtung für einen Signalgeber einer Lichtsignalanlage mit getriggerten intensiven Leuchtmitteln, die bei Sonnenlichteinfall und damit auftretendem Phantomlicht im geschalteten Signalgeber autark zuschaltbar sind und eine pulsierende Leuchtdichteänderung gegenüber der aktivierten Signallampe des Signalgebers abstrahlen, die das auftretende Phantomlicht in der Weise überdeckt, daß die Leuchtdichteänderung für das menschliche Auge wahrnehmbar ist, wobei
- die intensiven Leuchtmittel (6 - 6x) eines Signalgebers (2; 3; 4) umlaufend und beabstandet auf einem transparenten Ring (7) angeordnet sind, **dadurch gekennzeichnet, daß**
- der Abstand (8) zwischen jeweils zwei benachbarten intensiven Leuchtmitteln (6 - 6a) auf dem transparenten Ring (7) in Abhängigkeit des Abstrahlwinkels der intensiven Leuchtmittel (6 - 6x) in der Weise festgelegt ist, daß die Lichtkegel (9 - 9') der jeweils angrenzenden intensiven Leuchtmittel (6 - 6x) überstrahlt sind,
- der transparente Ring (7) innerhalb eines Signalgebers (2; 3; 4) und hinter der Abdeckung (12; 12'; 12") im Bereich des größten Leuchtfelddurchmessers (11) der Signalgeber (2; 3; 4) festgelegt ist,
- die Leuchtstärke der intensiven Leuchtmittel (6 - 6x) in Abhängigkeit der Intensität der Sonneneinstrahlung dimmbar ist und
- die intensiven Leuchtmittel (6 - 6x) eines transparenten Ringes (7) im Verbund einer Lichtsignalanlage (1) in Abhängigkeit des geschalteten Signalgebers (2; 3; 4) getrennt über eine gemeinsame Steuerschaltung (13) ansteuerbar sind.

2. Einrichtung nach Anspruch 1, **dadurch gekennzeichnet, daß** die gemeinsame Steuerschaltung (13) elektrisch autark versorgt ist und für jeden Signalgeber (2; 3; 4) mit einem getrennten Steuerkanal ausgebildet ist, der von einem Sensor (19; 19'; 19") aktiviert wird, der dem entsprechenden Signalgeber (2; 3; 4) zugeordnet ist.

3. Einrichtung nach Anspruch 2, **dadurch gekennzeichnet, daß** die Steuerschaltung (13) autark durch ein Solarpaneel (5) versorgt ist, das auf der Signalanlage (1) in der Weise angeordnet ist, daß die aktive Fläche (26) des Solarpaneels (5) zur Abstrahlungsrichtung der Lichtsignalanlage (1) ausgerichtet ist.

4. Einrichtung nach Anspruch 1 bis 3, **dadurch gekennzeichnet, daß** die intensiven Leuchtmittel (6 - 6x) in Abhängigkeit der im Solarpaneel (5) energetisch umgesetzten Sonneneinstrahlung gedimmt sind, in dem der erzeugte Strom im Solarpaneel (5) direkt zur Steuerschaltung (13) zugeführt ist.

5. Einrichtung nach Anspruch 2, **dadurch gekennzeichnet, daß** die Steuerschaltung (13) autark und unabhängig von der Stromversorung der Lichtsignalanlagensteuerung versorgt ist.

6. Einrichtung nach Anspruch 1, 2 und 5, **dadurch gekennzeichnet, daß** die intensiven Leuchtmittel (6 - 6x) mittels einer Dimmerschaltung gedimmt sind, die eine erfaßte Sonnenstrahlung von einem Strahlungssensor (17) analog verarbeitet, der an der Lichtsignalanlage (1) in Abstrahlungsrichtung der Signalgeber (2, 3, 4) angeordnet ist.

## Claims

1. Device for a signal transmitter of a light signal system with triggered intensive lamps that can be switched on independently when exposed to sunlight and phantom light generated thereby and that radiate a pulsating luminance change opposite the activated signal lamp of the signal transmitter, which covers the phantom light in such a way that the luminance change is perceived by the human eye, with
- the intensive lamps (6 - 6x) of a signal transmitter (2; 3; 4) being disposed circumferentially and spaced on a transparent ring (7) **characterized in that**
- the distance (8) between respectively adjacent intensive lamps (6 - 6a) on the transparent ring (7) is defined, as a function of the angle of radiation of the intensive lamps (6 - 6x), in such a way that the cones of light (9 - 9') of the respectively adjacent intensive lamp (6 - 6x) are out-illuminated,
- the transparent ring (7) is defined within a signal transmitter (2; 3; 4) and behind cover (12; 12'; 12") in the area of the largest diameter of the luminous field (11) of signal transmitter (2; 3; 4),
- the luminosity of the intensive lamps (6 - 6x) is dimmable in dependence on the intensity of the incident sunlight, and
- the intensive lamps (6 - 6x) of a transparent ring (7) in combination with a light signal system (1) can be actuated via a common control circuit (13) in dependence on the switched signal transmitter (2; 3; 4).

2. Device according to claim 1 **characterized in that** the common control circuit (13) is supplied with electric voltage autarkically and is formed to have a separate signal outlet for each signal transmitter (2; 3; 4), which signal outlet is activated by a sensor (19; 19'; 19") that is assigned to the respective signal transmitter (2; 3; 4).

3. Device according to claim 2 **characterized in that** the control circuit (13) is supplied separately by a solar panel (5) which is disposed on the signal system (1) in such a way that the active surface (26) of the solar panel (5) is disposed towards the radiation direction of the signal light system (1).

4. Device according to claims 1 to 3 **characterized in that** the intensive lamps (6 - 6x) are dimmed as a function of the incident solar radiation converted into energy in solar panel (1), **in that** the electricity generated in solar panel (5) is fed directly to the control circuit (13).

5. Device according to claim 2 **characterized in that** the control circuit (13) is supplied autarkically and independently of the power supply of the light signal system.

6. Device according to claims 1, 2 and 5 **characterized in that** the intensive lamps (6-6x) are dimmed by a dimmer circuit which processes collected incident solar radiation analogously by a radiation sensor (17) disposed at the light signal system (1) in the direction of the radiation direction of the signal transmitters (2; 3; 4).

## Revendications

1. Dispositif pour transmetteur de signaux d'une installation à signaux lumineux équipée de moyens excités d'éclairage intensif qui, lors de la pénétration de la lumière solaire et donc de la lumière fantôme engendrée, peuvent être conjonctés de façon autarcique dans le transmetteur commuté de signaux et rayonner une luminance variable pulsée par rapport à la lampe de signalisation activée du transmetteur de signal, luminance qui recouvre la lumière fantôme apparue de telle sorte que la variation de luminance est visible pour l'oeil humain,
- les moyens d'éclairage intensif (6 - 6x) d'un transmetteur de signal (2 ; 3 ; 4) étant agencés périphériquement à une certaine distance sur un anneau transparent (7),
**caractérisé en ce que**
- l'écart (8) entre deux moyens d'éclairage intensif voisins (6 - 6a) sur l'anneau transparent (7) est fixé en fonction de l'angle de rayonnement des moyens d'éclairage intensif (6 - 6x) de sorte à rayonner plus fortement que les cônes de lumière (9 - 9') des moyens d'éclairage intensif respectifs limitrophes (6 - 6x),
- l'anneau transparent (7) est défini à l'intérieur d'un transmetteur de signaux (2 ; 3 ; 4) et derrière le capot (12 ; 12' ; 12"), dans la zone du plus grand diamètre de champ d'éclairage (11) des transmetteurs de signaux (2 ; 3 ; 4).
- l'intensité lumineuse des moyens d'éclairage intensif (6 - 6x) est tamisable en fonction de l'intensité de l'ensoleillement et que
- les moyens d'éclairage intensif (6 - 6x) d'un anneau transparent (7) associés en installation à signaux lumineux (1) sont excitables séparément, via un circuit de commande conjoint (13), en fonction du transmetteur de signaux commuté (2 ; 3 ; 4).

2. Dispositif selon revendication 1, **caractérisé en ce que** le circuit de commande conjoint (13) est alimenté électriquement de façon autarcique et comporte pour chaque transmetteur de signaux (2 ; 3 ; 4) un canal de commande séparé activé par un capteur (19 ; 19' ; 19") affecté au transmetteur de signaux correspondant (2 ; 3 ; 4).

3. Dispositif selon la revendication 2, **caractérisé en ce que** le circuit de commande (13) est alimenté en autarcie par un panneau solaire (5) agencé sur l'installation à signaux (1) de sorte que la surface active (26) du panneau solaire (5) est orientée dans le sens de rayonnement de l'installation à signaux lumineux (1).

4. Dispositif selon les revendications 1 à 3, **caractérisé en ce que** les moyens d'éclairage intensif (6 - 6x) sont tamisés en fonction du rayonnement solaire converti en énergie dans le panneau solaire (5), le courant généré dans le panneau (5) aboutissant directement au circuit de commande (13).

5. Dispositif selon la revendication 2, **caractérisé en ce que** le circuit de commande (13) est alimenté en autarcie et indépendamment de l'alimentation électrique de la commande pilotant l'installation à signaux lumineux.

6. Dispositif selon les revendications 1, 2 et 5, **caractérisé en ce que** les moyens d'éclairage intensif (6 - 6x) sont tamisés au moyens d'un circuit tamiseur qui transforme analogiquement le rayonnement solaire intercepté par le capteur (17) agencé contre l'installation à signaux lumineux (1) dans le sens de rayonnement des transmetteurs de signaux (2, 3, 4).
